# EUROPÄISCHE PATENTSCHRIFT

(11) **EP 0 715 766 B1**
(45) Veröffentlichungstag und Bekanntmachung des Hinweises auf die Patenterteilung: **16.04.1997**
(21) Anmeldenummer: 94920972.0
(22) Anmeldetag: 05.07.1994
(51) Int. Cl.: H01H 27/00

(54) **SICHERHEITSSCHALTER**
SAFETY SWITCH
INTERRUPTEUR DE SECURITE

(30) Priorität: 23.08.1993 DE 4328296
(43) Veröffentlichungstag der Anmeldung: 12.06.1996
(73) Patentinhaber: Euchner & Co., D-70771 Leinfelden-Echterdingen (DE)
(72) Erfinder: LINK, Walter, D-71277 Rutesheim (DE)
(74) Vertreter: Patentanwälte Bartels und Partner
(86) Internationale Anmeldenummer: EP9402201
(87) Internationale Veröffentlichungsnummer: WO9506322

(56) Entgegenhaltungen:
- EP-A- 0 171 453
- FR-A- 2 550 880

## Beschreibung

Die Erfindung betrifft einen Sicherheitsschalter, der die Merkmale des Oberbegriffs des Anspruches 1 aufweist.

Bei einem bekannten Sicherheitsschalter dieser Art (DE-C 4 303 367) ist eine größere Anzahl von Mitnehmerelemente aufweisender Schalträder zu einer Walze zusammengesetzt. Die Schalträder weisen in gleicher Anordnung und gleicher Position je einen Schlitz auf, dessen Begrenzungsfläche eine Kurvenbahn zur Steuerung der Bewegung eines Schalterbetätigungsgliedes bildet. Ein alle Schlitze parallel zur Drehachse der Schalträder durchdringender Stift liegt an jeder der Kurvenbahnen an und ist im Bereich seiner beiden Enden über je einen Bügel unter Bildung einer logischen UND-Verknüpfung mit dem Schalterbetätigungsglied verbunden. Die Mitnehmerelemente der Schalträder bilden infolge einer unterschiedlichen Weite eine kodierte Reihe von Einführungsöffnungen für unterschiedlich breite Abschnitte eines einzigen Quersteges eines dem Sicherheitsschalter zugeordneten Schlüssels. Nur mittels des zugeordneten Schlüssels können deshalb alle Schalträder gleichzeitig gedreht werden, was Voraussetzung für eine Schalterbetätigung ist. Wenn nämlich nicht alle Schalträder gleichzeitig und zwangsläufig mittels des Schlüssels gedreht werden, verklemmt der Stift in den Schlitzen der Schalträder. Zwar wird dadurch die Betätigung des Schalters verhindert. Solche Verklemmungen können aber im Laufe der Zeit zu Störungen selbst bei einer Benutzung des zugehörigen Schlüssels führen.

Der Erfindung liegt daher die Aufgabe zugrunde, einen Sicherheitsschalter der eingangs genannten Art zu schaffen, der den Einsatz eines kodierten Schlüssels ermöglicht, dennoch aber einen geringen Mehraufwand gegenüber Sicherheitsschaltern mit nicht kodiertem Schlüssel benötigt und insbesondere störunanfällig ist. Diese Aufgabe löst ein Sicherheitsschalter mit den Merkmalen des Anspruches 1.

Da die Schalträder nicht mit einem die Kurvenbahn bildenden Schlitz versehen zu sein brauchen, weil die Kurvenbahn durch einen Teil der Umfangsfläche gebildet ist, ist der erfindungsgemäße Sicherheitsschalter weniger aufwendig als der eingangs genannte, vorbekannte Sicherheitsschalter, und der Mehraufwand gegenüber Sicherheitsschaltern mit nicht kodiertem Schlüssel ist relativ gering, zumal der Schlüssel keine Stege mit Abschnitten unterschiedlicher Breite aufzuweisen braucht. Außerdem machen die durch Teile der Umfangsfläche gebildeten Kurvenbahnen den Sicherheitsschalter störunanfällig, weil es nicht zu Verklemmungen kommen kann. Zu der Störunanfälligkeit trägt ferner bei, daß der Schlüssel je eine Längszone für jedes Schaltrad mit je einem Quersteg aufweist. Hierdurch wird die Stabilität des Schlüssels und dessen Führung im Schlüsselkanal gegenüber einem Schlüssel mit einem einzigen, relativ langen Quersteg deutlich verbessert.

Da ein zwangsläufiges Drehen der Schaltwalzen beim Herausziehen des Schlüssels aus dem Sicherheitsschalter verlangt wird, muß jeder Quersteg des Schlüssels so ausgebildet sein, daß er zwischen zwei Flanken des zugeordneten Mitnehmerelementes eintreten kann. Es ist deshalb vorteilhaft, das Mitnehmerelement jedes Schaltrades als einen zum Umfang hin offenen Schlitz im Schaltrad auszubilden. Dann ist es allerdings erforderlich, im Anschluß an jeden der Querstege eine Aufnahme im Schlüssel vorzusehen, in welche die sich an den Schlitz in Umfangsrichtung anschließende Materialpartie des zugeordneten Schaltrades eintreten kann.

Ein an seinem vorderen Ende entsprechend der Anordnung der Querstege gestufter Schlüssel kann dadurch vermieden werden, daß man zwischen dem vorderen Ende und dem Quersteg eine Aussparung vorsieht, in dem das Schaltrad eintreten kann. Die die Aussparungen seitlich begrenzenden Zungen können dazu dienen, eine Drehsperre der Schalträder zu lösen.

Im folgenden ist die Erfindung anhand eines in der Zeichnung dargestellten Ausführungsbeispiels im einzelnen erläutert. Es zeigen in schematischer Darstellung
- Fig. 1: eine Draufsicht auf die Schalträder und den Schlüssel in der Stellung zu Beginn der Drehbewegung der Schalträder beim Einführen des Schlüssels,
- Fig. 2: eine Seitenansicht des ersten Schaltrades, des ihm zugeordneten Teils des Schlüssels und des Schalters mit Schalterbetätigungsglied in der Stellung gemäß Fig. 1,
- Fig. 3: eine Seitenansicht des zweiten Schaltrades, des ihm zugeordneten Teils des Schlüssels und des Schalters mit Stößel in der Stellung gemäß Fig. 1,
- Fig. 4: eine Draufsicht auf die Schalträder und den Schlüssel am Ende der Drehbewegung der Schalter beim Einführen des Schlüssels,
- Fig. 5: eine Seitenansicht entsprechend Fig. 2 des ersten Schaltrades in der Stellung gemäß Fig. 4,
- Fig. 6: eine Seitenansicht des zweiten Schaltrades in der Stellung gemäß Fig. 4.

Ein mechanisch kodierter Sicherheitsschalter weist in einem Gehäuse 1 einen Schalter 2 auf, der mittels eines in seiner Längsrichtung verschiebbaren Stößels 3 entgegen der Kraft einer Feder 4 geöffnet oder geschlossen und, wenn der Stößel 3 es gestattet, von der Feder 4 geschlossen oder geöffnet werden kann.

Das vom Schalter 2 wegweisende Ende 3' des Stößels 3, das die Form eines an seiner Spitze abgerundeten Keiles hat, weist gegen ein erstes Schaltrad 5 und ein neben diesem angeordnetes, zweites Schaltrad 6 auf, die unabhängig voneinander drehbar im Gehäuse 1 gelagert sind, wobei die Drehachse die Längsachse des Stößels 3 lotrecht schneidet. Sowohl das erste Schaltrad 5 als auch das zweite Schaltrad 6 ist mit je einem radial verlaufenden, zum Umfang hin offenen Schlitz 7 bzw. 8 sowie je einer Steuerkurve 9 bzw. 10 versehen, welche durch einen Teil der Umfangsfläche des Schaltrades 5 bzw. 6 gebildet ist. Beide in ihrem Verlauf gleich ausgebildete Steuerkurven 9 und 10 bilden an ihrem einen Ende eine keilförmige Nut 9' bzw. 10', deren Querschnittsprofil etwa demjenigen des Endes 3' des Stößels 3 entspricht, damit dieses Ende 3' in die beiden Nuten 9' und 10' eindringen kann. Der Grund der Nuten 9' und 10' weist den geringsten Abstand aller Abschnitte der Steuerkurve von der Drehachse der Schalträder 5 und 6 auf. Von der Nut 9' bzw. 10' an steigt die Steuerkurve 9 bzw. 10 ständig bis zu ihrem anderen Ende an. Die beiden Schalträder 5 und 6 unterscheiden sich nur durch unterschiedliche Winkel zwischen dem Schlitz 7 und der Nut 9' bzw. zwischen dem Schlitz 8 und der Nut 10'. Im Ausführungsbeispiel beträgt dieser Winkel beim ersten Schaltrad 7 je nach Zählrichtung 225° bzw. 135° und beim zweiten Schaltrad 6 180°.

Der Sicherheitsschalter weist ferner einen kodierten Schlüssel 11 auf, der die Form einer Flachschiene hat und in einen Schlüsselkanal 12 des Gehäuses einführbar ist, welcher in einer zur Drehachse der Schalträder 5 und 6 parallelen Ebene liegt und lotrecht zur Längsachse des Stößels 3 verläuft. In den Schlüsselkanal 12 ragen beide Schalträder 5 und 6 hinein. Der im Schlüsselkanal 12 seitlich geführte Schlüssel 11 weist zwei Längszonen auf, von denen die eine auf das erste Schaltrad 5 und die andere auf das zweite Schaltrad 6 ausgerichtet ist, wenn sich der Schlüssel 11 zumindest auf einem Teil seiner Länge im Schlüsselkanal 12 befindet. Wie insbesondere Fig. 1 zeigt, ist in der auf das erste Schaltrad 5 ausgerichteten Längszone im Abstand vom vorderen Ende 11' des Schlüssels ein Quersteg 13 vorgesehen, dessen Stärke so gewählt ist, daß er in den Schlitz 7 eingreifen kann. Zwischen dem Quersteg 13 und dem vorderen Ende 11' des Schlüssels 11 ist eine Aussparung 14 vorhanden, deren Breite größer ist als die Breite des ersten Schaltrades 5. Der Quersteg 13 trennt diese Aussparung 14 von einer schlitzförmigen Ausnehmung 15, welche ebenso wie die Aussparung 14 so breit ist, daß in sie das erste Schaltrad 5 eintreten kann. Außerdem ist ihre Länge etwas größer gewählt als die in der Längsrichtung der Ausnehmung 15 gemessene Länge der in die Ausnehmung 15 eintretenden Materialpartie des ersten Schaltrades 5.

Auch die neben der ersten Längszone liegende zweite Längszone des Schlüssels 11, welche auf das zweite Schaltrad 6 ausgerichtet ist, wenn sich der Schlüssel 11 im Schlüsselkanal befindet, ist mit einer Aussparung 16 versehen, welcher sich von einem Quersteg 17 bis zum vorderen Ende des Schlüssels 11 erstreckt und wie die Aussparung 14 eine Breite aufweist, die etwas größer ist als die in axialer Richtung gemessene Breite des zweiten Schaltrades 6. Wie insbesondere die Fig. 1 und 4 zeigen, ist der Quersteg 17 der zweiten Längszone gegenüber dem Quersteg 13 der ersten Längszone nach hinten versetzt, weshalb die Aussparung 16 eine größere Erstreckung in Schlüssellängsrichtung hat als die Aussparung 14. Der Quersteg 17 trennt die Aussparung 16 von einer schlitzförmigen Ausnehmung 18, welche die gleiche Breite wie die Aussparung 16 hat. Daher kann in sie das zweite Schaltrad 6 eindringen, wenn es vom Quersteg 17 in die in Fig. 6 dargestellte Einschaltposition gedreht wird. Da derjenige Umfangsteil des Schaltrades 2, welcher bei seiner Drehung in die schlitzförmige Ausnehmung 18 eindringt, entsprechend dem kleineren Drehwinkel des zweiten Schaltrades 6 und damit der Versetzung des Quersteges 17 gegenüber dem Quersteg 13 kürzer ist, endet die schlitzförmige Ausnehmung 18 in gleichem Abstand vom vorderen Schlüsselende wie die schlitzförmige Ausnehmung 15. Die Summe aus der in Schlüssellängsrichtung gemessenen Erstreckung der schlitzförmigen Ausnehmung, des Quersteges und der Aussparung ist deshalb bei beiden Längszonen gleich.

Für das Drehen der Schalträder 5 und 6 mittels der Querstege 13 bzw. 17 sind die Aussparungen 14 und 16 nicht erforderlich. Die Querstege 13 und 17 könnten deshalb das vordere Schlüsselende im Bereich der ersten bzw. zweiten Längszone bilden. Der Grund, warum im Ausführungsbeispiel die Aussparungen 14 und 16 vorsehen sind, das vordere Schlüsselende also durch drei Zungen gebildet wird, liegt darin, daß den beiden Schalträdern 5 und 6 nicht dargestellte Verriegelungselemente zugeordnet sind, welche in ihre Entriegelungsposition gebracht werden müssen, ehe die Schalträder 2 und 3 gedreht werden können. Diese Entriegelung der beiden Schalträder 5 und 6 erfolgt mittels der die Aussparungen 14 und 16 seitlich begrenzenden Zungen des Schlüssels 11.

Beim Einführen des vorderen Endes des Schlüssels 11 in den Schlüsselkanal 12 werden also zunächst diese Verriegelungselemente entgegen der Kraft von Rückstellfedern in die Entriegelungsstellung gebracht. Dabei kommt der Quersteg 13 der ersten Längszone in die in Fig. 2 dargestellte Position, in welcher er in den Schlitz 7 des ersten Schaltrades 5 eingreift. Zu diesem Zeitpunkt deckt sich noch der Schlitz 8 des zweiten Schaltrades 6 mit dem Schlitz 7, wie Fig. 3 zeigt. Wird nun der Schlüssel 11 tiefer in den Schlüsselkanal 12 eingeführt, dann kommt nach einer Drehbewegung des ersten Schaltrades 5, welche der Versetzung des Quersteges 17 gegenüber dem Quersteg 13 entspricht und im Ausführungsbeispiel 45° beträgt, der Quersteg 17 der zweiten Längszone in Eingriff mit dem Schlitz 8 des zweiten Schaltrades 6. Die bis zu diesem Zeitpunkt erfolgte Drehbewegung des ersten Schaltrades 5 entspricht dem Winkel, um den die beiden keilförmigen Nuten 9' und 10' gegeneinander versetzt sind. Deshalb sind zu Beginn der Drehbewegung der zweiten Schaltwalze 6 diese beiden keilförmigen Nuten 9' und 10' aufeinander ausgerichtet.

Wenn nunmehr der Schlüssel 11 in die in den Fig. 5 und 6 dargestellte Endstellung gebracht wird, in der er vollständig in den Schlüsselkanal 12 eingeführt ist, werden die beiden Schaltwalzen 5 und 6 synchron gedreht. Deshalb bleiben auch die beiden Nuten 9' und 10' aufeinander ausgerichtet. In der in den Fig. 5 und 6 dargestellten Endstellung sind die beiden Nuten 9' und 10' auf das Ende 3' des Stößels 3 ausgerichtet, der deshalb von der Feder 4 in die Nuten 9' und 10' eingeführt werden kann und dabei den Schalter 2 betätigt, und zwar im Sinne des Schließens. Beim Herausziehen des Schlüssels 11 aus dem Schlüsselkanal 12 wird der Schalter 2 zwangsläufig geöffnet.

Beim Herausziehen des Schlüssels 11 aus dem Schlüsselkanal 12 werden zunächst die beiden Schalträder 5 und 6 synchron gedreht und der Schalter 2 betätigt. Sobald das zweite Schaltrad 6 die in Fig. 3 dargestellte Position erreicht hat, wird nur noch das erste Schaltrad 5 gedreht, bis dessen Schlitz 7 mit dem Schlitz 8 fluchtet und den Quersteg 13 der ersten Längszone freigibt.

## Patentansprüche

1. Sicherheitsschalter mit
a) einem Schalterbetätigungsglied (3),
b) wenigstens zwei nebeneinander angeordneten, drehbar gelagerten Schalträdern (5, 6) mit je einer Kurvenbahn (9, 9', 10, 10') zur Steuerung der Bewegung des Schalterbetätigungsgliedes (3),
c) je einem Mitnehmerelement (7, 8) an einer in Umfangslängsrichtung gegenüber der Kurvenbahn (9, 9', 10, 10') versetzten Stelle,
d) einem in einen Schlüsselkanal (12) einführbaren Schlüssel (11), wobei jedes Schaltrad (5, 6) durch einen Quersteg (13, 17) des Schlüssels (11), der mit dem Mitnehmerelement des zugeordneten Schaltrades (5, 6) zusammenwirkt, beim Einführen des Schlüssels (11) in den Schlüsselkanal (12) sowie beim Herausziehen aus dem Schlüsselkanal (12) dieses Schaltrad (5, 6) drehbar ist, und
e) einer Kopplung des Schalterbetätigungsgliedes (3) mit jedem Schaltrad (5, 6) über eine logische UND-Verknüpfung,
dadurch gekennzeichnet, daß
f) die Kurvenbahn (9, 9', 10, 10') jedes Schaltrades (5, 6) durch einen Teil von dessen Umfangsfläche gebildet ist,
g) die Schalträder (5, 6) unabhängig voneinander drehbar sind,
h) jedem der Schalträder (5, 6) ein Quersteg (13, 17) in je einer Längszone des Schlüssels (11) zugeordnet ist, und
i) zumindest einer der Querstege (13, 17) in der Bewegungsrichtung des Schlüssels (11) gegenüber wenigstens einem der anderen Querstege (13, 17) versetzt ist.

2. Sicherheitsschalter nach Anspruch 1, dadurch gekennzeichnet, daß zum Zwecke der UND-Verknüpfung das Schalterbetätigungsglied (3) je ein relativ zu ihm unbewegliches Abtastelement für jede Kurvenbahn (9, 9', 10, 10') aufweist.

3. Sicherheitsschalter nach Anspruch 2, dadurch gekennzeichnet, daß die Abtastelemente durch nebeneinanderliegende Bereiche eines gegen die Schalträder (5, 6) weisenden Teils (3') des Schalterbetätigungsgliedes (3) gebildet sind.

4. Sicherheitssschalter nach einem der Ansprüche 1 bis 3, dadurch gekennzeichnet, daß das Schalterbetätigungsglied ein in seiner Längsrichtung verschiebbarer Stößel (3) ist.

5. Sicherheitsschalter nach einem der Ansprüche 1 bis 4, dadurch gekennzeichnet, daß jedes Mitnehmerelement durch einen zum Umfang hin offenen Schlitz (7, 8) im Schaltrad (5, 6) gebildet ist und der Schlüssel (11) für jedes Schaltrad (5, 6) im Anschluß an die Querstege (13, 17) je eine Ausnehmung (15, 18) aufweist, in welche die sich an den Schlitz (7, 8) in Umfangsrichtung anschließende Materialpartie des zugeordneten Schaltrades (5, 6) eintreten kann.

6. Sicherheitsschalter nach Anspruch 5, dadurch gekennzeichnet, daß jeder Quersteg (13, 17) sich zwischen einer zum Schlüsselanfang hin offenen Aussparung (14, 16) und der Ausnehmung (15, 18) befindet und die Aussparung (14, 16) eine den Eintritt des zugeordneten Schalterrades (5, 6) gestattende Breite hat.

7. Sicherheitsschalter nach Anspruch 6, dadurch gekennzeichnet, daß die Summe der Erstreckungen der Aussparung (14, 16), des Quersteges (13, 17) und der Ausnehmung (15, 18) in der Bewegungsrichtung des Stößels (11) für alle Längszonen gleich groß ist.

## Claims

1. Safety switch with
a) a switch-operating member (3),
b) at least two switch wheels (5, 6) mounted rotatably, arranged side by side, and each having a curved track (9, 9', 10, 10') for controlling the movement of the switch-operating member (3),
c) respective catches (7, 8) in offset positions along the circumference with regard to the curved track (9, 9', 10, 10'),
d) a slide (11) which can be introduced into a slide channel (12), each switch wheel (5, 6) being rotatable by means of a transverse bridge (13, 17) of the slide (11) which cooperates with the catch of the associated switch wheel (5, 6) upon the introduction of the slide (11) into the slide channel (12) as well as upon withdrawal from the slide channel (12) of this switch wheel (5, 6), and
e) a coupling of the switch-operating member (3) with each switch wheel (5, 6) by means of an AND logic operation,
characterized in that
f) the curved track (9, 9', 10, 10') of each switch wheel (5, 6) is formed by a portion of its circumferential surface,
g) the switch wheels (5, 6) are rotatable independently of one another,
h) each of the switch wheels (5, 6) is associated with a transverse bridge (13, 17) in a respective longitudinal region of the slide (11), and
i) at least one of the transverse bridges (13, 17) is offset relative to at least one of the other transverse bridges (13, 17) in the direction of movement of the slide (11).

2. Safety switch according to Claim 1,
characterized in that, for the purposes of the AND operation, the switch-operating member (3) has a follower element, immovable relative thereto, for each curved track (9, 9', 10, 10').

3. Safety switch according to Claim 2,
characterized in that the follower elements are formed by adjacent regions of a portion (3') of the switch-operating member (3) pointing towards the switch wheels (5, 6).

4. Safety switch according to any one of Claims 1 to 3, characterized in that the switch-operating member is a longitudinally movable slide (3).

5. Safety switch according to any one of Claims 1 to 4, characterized in that each catch is formed by a notch (7, 8) in the switch wheel (5, 6), open towards the periphery, and the slide (11) has, for each switch wheel (5, 6), a respective slot (15, 18) which is adjacent the transverse bridge (13, 17) and which can be entered by the material portion of the associated switch wheel (5, 6) adjacent the notch (7, 8) in the circumferential direction.

6. Safety switch according to Claim 5,
characterized in that each transverse bridge (13, 17) is disposed between a recess (14, 16) open towards the front end of the slide and the slot (15, 18), and the recess (14, 16) has a width which permits the entry of the associated switch wheel (5, 6).

7. Safety switch according to Claim 6,
characterized in that the sum of the extents of the recess (14, 16), of the transverse bridge (13, 17), and of the slot (15, 18), in the direction of movement of the slide (11), is the same for all longitudinal regions.

## Revendications

1. Interrupteur de sécurité comportant
a) un élément (3) de manoeuvre de l'interrupteur,
b) au moins deux roues à index (5, 6), disposées l'une à côté de l'autre, portées avec liberté de rotation, présentant chacune un chemin incurvé (9, 9', 10, 10') pour la commande du mouvement de l'élément (3) de manoeuvre de l'interrupteur,
c) sur chacune, un élément entraîneur (7, 8) en un endroit décalé selon la direction périphérique par rapport au chemin incurvé (9, 9', 10, 10'),
d) une clé (11) que l'on peut introduire dans un canon (12), chaque roue à index (5, 6) pouvant être entraînée en rotation par une barrette (13, 17) de la clé (11) qui collabore avec l'élément entraîneur de la roue à index associée (5, 6), lors de l'introduction de la clé (11) dans le canon (12) ainsi que lors de son extraction hors du canon (12), et
e) un couplage de l'élément (3) de manoeuvre de l'interrupteur avec chaque roue à index (5, 6) par l'intermédiaire d'une liaison logique ET,
caractérisé par le fait que
f) le chemin incurvé (9, 9', 10, 10') de chaque roue à index (5, 6) est formé par une partie de sa surface périphérique,
g) les roues à index (5, 6) peuvent être entraînées en rotation indépendamment l'une de l'autre,
h) à chacune des roues à index (5, 6) est associée une barrette (13, 17) dans, pour chacune, une zone longitudinale de la clé (11), et
i) au moins l'une des barrettes (13, 17) est décalée dans le sens du mouvement de la clé (11) par rapport à au moins l'une des autres barrettes (13, 17).

2. Interrupteur de sécurité selon la revendication 1, caractérisé par le fait qu'aux fins de la liaison logique ET, l'élément (3) de manoeuvre de l'interrupteur présente un élément de détection, immobile par rapport à lui, pour chaque chemin incurvé (9, 9', 10, 10').

3. Interrupteur de sécurité selon la revendication 2, caractérisé par le fait que les éléments de détection sont formés par des zones, voisines l'une de l'autre, d'une partie (3') de l'élément (3) de manoeuvre de l'interrupteur située du côté des roues à index (5, 6).

4. Interrupteur de sécurité selon l'une des revendications 1 à 3, caractérisé par le fait que l'élément de manoeuvre de l'interrupteur est un coulisseau (3) qui peut coulisser selon sa direction longitudinale.

5. Interrupteur de sécurité selon l'une des revendications 1 à 4, caractérisé par le fait que élément entraîneur est formé par une fente (7, 8), ouverte vers la périphérie, de la roue à index (5, 6) et que la clé (13) présente, pour chaque roue à index (5, 6), à la suite de chacune des barrettes (13, 17), un évidement (15, 18) dans lequel peut pénétrer la partie du matériau de la roue à index associée (5, 6) qui fait suite à la fente (5, 7) selon la direction périphérique.

6. Interrupteur de sécurité selon la revendication 5, caractérisé par le fait que chaque barrette (13, 17) se trouve entre un évidement (14, 16) ouvert en direction du début de la clé et l'évidement (15, 18) et que l'évidement (14, 16) a une largeur autorisant l'entrée de la roue à index associée (5, 6).

7. Interrupteur de sécurité selon la revendication 6, caractérisé par le fait que la somme des extensions de l'évidement (14, 16) de la barrette (13, 17) et de l'évidement (15, 18) selon la direction du mouvement du coulisseau (11) est de longueur identique pour toutes les zones longitudinales.
